# EUROPÄISCHE PATENTSCHRIFT

(11) **EP 2 878 223 B1**
(45) Veröffentlichungstag und Bekanntmachung des Hinweises auf die Patenterteilung: **01.02.2017**
(21) Anmeldenummer: 13194938.0
(22) Anmeldetag: 28.11.2013
(51) Int. Cl.: A45D 40/26, A46B 3/18

(54) **Kosmetikapplikator und Kosmetikbehältnis**
Cosmetic applicator and cosmetic container
Applicateur cosmétique et récipient cosmétique

(43) Veröffentlichungstag der Anmeldung: 03.06.2015
(73) Patentinhaber: GEKA GmbH, 91572 Bechhofen (DE)
(72) Erfinder: Erika Michel, 96052 Bamberg (DE)
(74) Vertreter: Bergmann, Michael

(56) Entgegenhaltungen:
- EP-A1- 1 593 320
- EP-A1- 2 198 743
- WO-A1-2004/077987
- JP-A- 2013 081 661
- US-A- 4 428 388
- US-A1- 2012 160 262

## Beschreibung

Die Erfindung betrifft insbesondere einen Kosmetikapplikator und ein Kosmetikbehältnis.

Kosmetikapplikatoren und entsprechende Kosmetikbehältnisse sind in unterschiedlichsten Ausgestaltungen bekannt. Beispielhaft sei verwiesen auf die FR 2,872,006 B1, US 2012/0195672 A1 und EP 2 084 986 A2 bei welchen das Applikatorelement zum Auftragen einer kosmetischen Substanz bewegbar und/oder formveränderlich ausgebildet ist.

Aus der EP 1 593 320 A1 ist ein Kosmetikapplikator bekannt, der ein an einem Halteschaft ausgebildetes verformbares Applikatorelement aufweist. Ein vom Schaft abgewandtes Stirnende des Applikatorelements ist innseitig mit einer im Halteschaft hin- und herbewegbaren Seele verbunden.

Aus der JP 2013-081661 A ist ein Kosmetikapplikator bekannt, bei welchem ein Applikatorelement für Kosmetika mit einem Ende an einem an einem Halteschaft ausgebildeten flexiblen Fortsatz angebracht ist, und bei welchem das anderen Ende des Applikatorelements an einer im Halteschaft verschiebbar aufgenommenen Seele angebracht ist.

Allerdings wäre es wünschenswert, wenn die Formenvielfalt und Variabilität eines Applikatorelements eines Kosmetikapplikators noch vergrößert werden könnte, um so die Applikation des Kosmetikums, wie beispielsweise Mascara, Lipgloss und andere, weiter verbessern und vereinfachen zu können.

Insoweit ist es eine Aufgabe der Erfindung, einen Kosmetikapplikator und ein Kosmetikbehältnis, insbesondere für Mascara, Lipgloss und andere, bereitzustellen, welches eine größere Vielfalt an Applikationsmöglichkeiten und Applikationsvarianten bietet, und insbesondere mit herkömmlichen Verpackungssystemen und -größen kompatibel ist.

Diese Aufgabe wird insbesondere gelöst durch die Merkmale der Ansprüche 1 und 14. Ausgestaltungen ergeben sich insbesondere aus den abhängige Ansprüchen und nachfolgend beschriebenen, insbesondere bevorzugten, Ausführungsbeispielen.

Nach Patentanspruch 1 ist ein Kosmetikapplikator zur Applikation einer kosmetischen Substanz vorgesehen, welcher ein Applikatorelement, einen Haltekörper sowie zumindest zwei drahtartig ausgebildete Halteelemente umfasst. Der Kosmetikapplikator kann insbesondere genau zwei oder genau drei Halteelemente umfassen. Insbesondere können zwei Halteelemente vorhanden sein, welche mit voneinander abgewandten Enden des Applikatorelements gekoppelt sein können. Weitere Halteelemente können beispielsweise mit Stellen zwischen den voneinander abgewandten Enden des Applikatorelements gekoppelt sein. Insbesondere durch vorsehen mehrerer Halteelemente und Kopplung derselben mit unterschiedlichen Stellen längs des Applikatorelements können die Möglichkeiten zur Formvariation des Applikatorelements erweitert werden.

Das Applikatorelement ist ausgebildet zum Auftragen der kosmetischen Substanz. Insbesondere kann es sich bei dem Applikatorelement um ein bürstenartiges Applikatorelement handeln. Insbesondere in diesem Fall kann das Applikatorelement eine zentrale Seele und sich davon, insbesondere radial, erstreckende Borsten, Bürsten oder Haare und dgl. umfassen.

Die zentrale Seele kann insbesondere flexibel, insbesondere biegbar flexibel ausgebildet sein. Bevorzugte Materialien für die Seele sind insbesondere Kunststoff, Metall oder Kunststoff-Metall-Komposite. Als Materialien für die Borsten kommen insbesondere in Frage Kunststoff, Metall, Kunststoff-Metall-Komposite, Naturhaar.

Neben bürstenartigen Applikatorelementen kommen auch Applikatorelemente in Betracht, welche ein beflocktes Auftragselement, z.B. ein mit Kunststoff-Fasern beflocktes Auftragselement, ein beschichtetes Auftragselement, ein aus Kautschuk, Textil, Draht und Textil, Schwamm und/oder Fasen gebildetes Auftragselement umfassen. Das Auftragselement kann ferner nach Art eines Stempels, d.h. stempelartig ausgebildet sein.

Bei den Halteelementen kann es sich insbesondere um Halte- und Positionierelemente handeln, welche dazu ausgebildet sind, das Applikatorelement in einer jeweils gewünschten Position, Form und/oder Orientierung zu haltern und/oder positionieren.

Die drahtartig ausgebildeten Halteelemente sind, entsprechend etwa den Eigenschaften eines Drahts, bevorzugt lateral biegbar, und bevorzugt in Längsrichtung zug- und/oder Druckstabil ausgebildet. Mit anderen Worten können die Halteelemente in Längsrichtung derart zug- und druck- bzw. schubstabil, und in Querrichtung derart biegbar ausgelegt sein, dass das Applikatorelement in Form, Position und/oder Ausrichtung veränderbar ist. Bei den drahtartigen Halteelementen kann es sich insbesondere um Drähte handeln, beispielsweise aus Metall, Kunststoff oder Kompositen.

Entsprechend dem vorgeschlagenen Kosmetikapplikator sind die zumindest zwei Halteelemente, die auch eine Funktion als Positionierelemente einnehmen können, an deren ersten Ende mit dem Haltekörper gekoppelt. Ferner sind die zumindest zwei Halteelemente an deren zweiten Ende mit dem Applikatorelement, insbesondere mit außenliegenden Enden des Applikatorelements, gekoppelt. Die zumindest zwei Halteelemente sind zumindest abschnittsweise in einer mit dem Haltekörper verbundenen oder daran ausgebildeten Führüngshülse geführt.

Bei dem vorgeschlagenen Kosmetikapplikator verlaufen die Halteelemente zwischen ersten und zweiten Enden bevorzugt jeweils außerhalb des Applikatorelements. D.h. die Halteelemente sind in den Bereichen zwischen ersten und zweiten Enden bevorzugt jeweils nicht durch das Applikatorelement, sondern außerhalb des Applikatorelements geführt.

Der Begriff "gekoppelt" im Hinblick auf Halteelemente und Haltekörper soll dabei insbesondere bedeuten, dass die Halteelemente in geeigneter Weise verbunden, festgelegt, angebracht und/oder einstückig mit entsprechenden Kontatktstellen ausgebildet sind. Hingewiesen sei insbesondere darauf, dass zumindest ein Halteelement und das Applikatorelement und/oder zumindest ein Halteelement mit dem Haltekörper oder einem Element des Haltekörpers, beispielsweise einer Führungshülse, einstückig ausgebildet sein kann. An Übergangsstellen zwischen jeweiligen Elementen kann die Biegesteifigkeit verringert sein, so dass die jeweiligen Elemente relativ zueinander verbiegbar bzw. knickbar sind. Ein Halteelement kann beispielsweise als integriertes Element einer Führungshülse und/oder als eine Art Fortsatz an der Führungshülse ausgebildet sein, wobei die Führungshülse wiederum mit dem Haltekörper verbunden bzw. gekoppelt sein kann. Eines der Halteelemente, insbesondere ein ortsund/oder positionsfestes Halteelement kann auch in Form einer außerhalb des Applikatorelements gelegenen Verbindungsstelle oder eines außerhalb des Applikatorelements gelegenen Verbindungspunkts oder Verbindungselements zwischen Applikatorelement und Haltekörper und/oder Führungshülse ausgebildet sein.

Bei dem hier vorgeschlagenen Kosmetikapplikator ist ferner vorgesehen, dass zumindest eines der Halteelemente mit dem Haltekörper derart gekoppelt ist, dass dieses in Längsrichtung relativ zum Haltekörper in solcher Art und Weise verschiebbar ist, dass durch eine Relativverschiebung des drahtartigen Halteelements Position, Form, Kontur und/oder Ausrichtung des Applikatorelements veränderbar und/oder einstellbar ist.

Der Haltekörper kann insbesondere aus einem formstabilen Kunststoffmaterial hergestellt sein, bevorzugt in Spritzgusstechnik. Vorzugsweise ist der Haltekörper zylinderförmig ausgebildet. Jedoch sind auch andere Formen und Querschnitte möglich. Der Haltekörper kann insbesondere auch aus einem axial endseitig offenen Grundkörper mit einer daran angebrachten Ummantelung ausgebildet sein.

Die Halteelemente können aus einem flexiblen, bevorzugt biegbaren, Material hergestellt sein, wobei die Halteelemente in Längsrichtung bevorzugt zugund/oder druckstabil ausgelegt sind, so dass durch eine durch Längsverschiebung hervorgerufene Zug- oder Schubkraft Kontur, Form, Position und/oder Ausrichtung des Applikatorelements verändert werden kann.

Die Verwendung der vorgeschlagenen drahtartigen Halteelemente, die in Kombination eine Art variables drahtartiges Gestell, insbesondere Drahtgestell, bilden, und von welchen zumindest eines dazu ausgebildet ist, durch Längsverschiebung Position, Lage und/oder Orientierung des Applikatorelements zu verändern, ermöglichen eine besonders vielfältige und breitgefächerte Variation von Form, Orientierung und Kontur des Applikatorelements, und ermöglichen so erweiterte Applikationsmöglichkeiten kosmetischer Substanzen.

Insbesondere die Biegbarkeit in lateraler Richtung und die Zug- und Druckstabilität in Längsrichtung der Halteelemente ermöglichen eine breite Variationsmöglichkeit von Form, Orientierung und Kontur des Applikatorelements.

Die Kontur und Form des Applikatorelements kann insbesondere dann durch darauf einwirkende Zug- und/oder Druckkräfte der Halteelemente verändert werden, wenn das Applikatorelement als solches biegbar ausgebildet ist. Bevorzugter Weise ist das Applikatorelement, zumindest zwischen Angriffsstellen der Halteelemente, biegbar ausgebildet. Weiter bevorzugt ist das Applikatorelement in Längsrichtung Zug- und Druckstabil.

Zug- und Druckstabilität, sollen insbesondere bedeuten, dass durch einwirkende Zug- und/oder Druckkräfte keine wesentliche Längenänderung hervorgerufen wird. Entsprechendes gilt auch für die Halteelemente. Dabei sollen unter Zug- und/oder Druckkräften insbesondere Kräfte verstanden werden, die im üblichen Rahmen im Anwendungsbereich von Kosmetikutensilien liegen.

In Ausgestaltungen mit zumindest zwei Halteelementen können diese insbesondere derart ausgebildet sein, dass die Halteelemente einzeln, d.h. selektiv, in deren Längsrichtung verschiebbar ausgebildet sind. In Ausgestaltungen kann auch vorgesehen sein, dass die Halteelemente, beispielsweise zwei oder drei Halteelemente, zumindest über einen vorgegebenen Verschiebeweg, in Varianten über den gesamten Verschiebeweg, nur gemeinsam in Längsrichtung verschoben werden können. Einzelne Halteelemente können jedoch auch ortsfest fixiert sein, d.h. nicht verschiebbar ausgebildet sein.

In Ausgestaltungen kann vorgesehen sein, dass zumindest zwei der Halteelemente mit dem Haltekörper derart gekoppelt sind, dass diese in deren Längsrichtung relativ zueinander derart verschiebbar sind, dass durch eine Relativverschiebung Position, Form und/oder Ausrichtung des Applikatorelements veränderbar oder einstellbar ist. Durch eine Relativverschiebbarkeit der Halteelemente zueinander können die Variationsmöglichkeiten für Form, Ausrichtung und Kontur des Applikatorelements bei geeigneter Wahl der Halteelemente erweitert werden.

In Ausgestaltungen kann ein erstes Ende zumindest eines Halteelements mit einem Linearschiebeinechanismus des Haltekörpers linearverschiebbar gekoppelt sein. Durch das Vorsehen eines Linearschiebemechanismus kann eine Längsverschiebung des Halteelements vergleichsweise einfach vom Benutzer ausgeführt werden.

Für jedes längsverschiebbare Halteelement kann ein separater Linearschiebemechanismus vorhanden sein, so dass die jeweiligen Halteelemente unabhängig voneinander verschoben und positioniert werden können.

Jedoch ist es in Varianten auch möglich, dass zwei oder mehrere der Halteelemente mit einem einzigen Linearschiebemechanismus gekoppelt sind, so dass die Betätigung des Linearschiebemechanismus eine gleichzeitige Verschiebung der zwei oder mehreren Halteelemente bewirkt.

Bei einer Kopplung der Linearverschiebung zweier oder mehrerer Halteelemente werden zwar die Freiheitsgrade zur Einstellung bzw. Variation des Applikatorelements eingeschränkt. Jedoch kann bei entsprechender Kopplung gegebenenfalls erreicht werden, dass das Applikatorelement bei Längsbewegung der gekoppelten Halteelemente vorgegebene Formen oder Konturen, insbesondere vorgegebene Standardformen, einnimmt bzw. durchläuft. Die Vorgabe von Formen und Konturen durch Kopplung von Halteelementen kann insbesondere zu einer vereinfachten Handhabung des Kosmetikapplikators führen.

Die Kopplung zwischen zwei oder mehreren Halteelementen zur gemeinsamen oder getrennten Längsverschiebbarkeit kann fest vorgegeben sein. Möglich ist es jedoch auch, dass durch entsprechende Kopplungselemente an den Linearschiebemechanismen zwei oder mehrere Halteelemente miteinander gekoppelt werden können oder dass die Kopplung zwischen zwei oder mehreren Halteelementen wieder aufgehoben werden kann. Die Kopplungselemente können insbesondere derart ausgebildet sein, dass Kopplung und Entkopplung der Halteelemente durch den Benutzer ausgeführt werden können.

In Ausgestaltungen kann der Linearschiebemechanismus für ein Halteelement ein von einer Außenseite des Haltekörpers manuell bedienbares Schiebeelement umfassen. Auf diese Weise ist insbesondere eine vergleichsweise einfache Handhabung und Einstellung der Längsposition der Halteelemente und damit der Form des Applikatorelements durch den Benutzer möglich.

Das Schiebeelement kann beispielsweise in einem Langloch oder einer. Längsnut im Haltekörper geführt sein.

Bevorzugt durchgreift ein am Schiebeelement vorspringender Zapfen oder Dorn das Langloch. Der Zapfen oder Dorn kann dazu ausgebildet sein, das Schiebeelement am Haltekörper zu sichern.

Ferner kann der Zapfen oder Dorn dazu ausgelegt sein, ein oder mehrere zumindest teilweise im Haltekörper geführte Halteelemente daran zu befestigen, so dass eine Längsbewegung des Schiebeelements in eine Längsverschiebung des bzw. der Halteelemente umgewandelt wird.

Werden mehrere Halteelemente am gleichen Schiebeelement angebracht, so sind diese bezüglich der Längsverschiebung gekoppelt und können nur gemeinsam verschoben werden. Für nicht gekoppelte Halteelemente können jeweils ein separater Linearschiebemechanismus und Schiebeelement vorhanden sein.

In Ausgestaltungen kann der Haltekörper des Weiteren eine Rastvorrichtung oder einen Rastmechanismus aufweisen welche/r derart ausgebildet ist, dass das Schiebeelement, insbesondere an vorgegebenen Positionen längs des Haltekörpers, einrastbar ist. Insoweit bewirkt die Rastvorrichtung eine Fixierung der Halteelemente, und kann auch als Fixiervorrichtung bezeichnet werden.

Eine Rastung bzw. Fixierung und damit Festlegung der Längsposition der Halteelemente ist gleichbedeutend mit einer Fixierung der jeweils eingestellten Form und Kontur des Applikatorelements und erleichtert das Auftragen kosmetischer Substanzen.

Die Vorgabe von definierten Einrastmöglichkeiten längs des Verschiebewegs ist nicht zwingend erforderlich, kann in Varianten jedoch so umgesetzt sein. Bei vorgegebenen Einrastmöglichkeiten können bevorzugte oder standardisierte Formen und/oder Konturen für das Applikatorelement vorgegeben werden. Vorgegebene Einrastmöglichkeiten können beispielsweise durch Rastnuten und Rastnasen realisiert sein.

Zur freien Fixierung eines Schiebeelements, d.h. ohne vorgegebene Rastpositionen, kann beispielsweise eine federbeaufschlagte Klemmung der Schiebeelemente oder andere Mechanismen verwendet werden.

In Ausgestaltungen des Kosmetikapplikators kann zumindest ein erstes Ende eines der Halteelemente positionsfest mit dem Haltekörper verbunden sein. Solche Halteelemente sind damit nicht Längsverschiebbar, und dienen lediglich der Halterung des Applikatorelements.

In anderen Ausgestaltungen kann vorgesehen sein, dass genau zwei Halteelemente vorhanden sind, welche beide längsverschiebbar mit dem Haltekörper gekoppelt sind. In dieser Ausgestaltungsvariante können die beiden Halteelemente entweder jeweils für sich längsverschiebbar ausgebildet sein, oder die beiden Halteelemente können bezüglich der Längsverschiebung gekoppelt sein, so dass diese beispielsweise nur zusammen verschoben werden können.

In weiteren Ausgestaltungen umfasst der Kosmetikapplikator genau drei drahtartige Halteelemente, wobei zumindest zwei, bevorzugt drei der Halteelemente mit dem Haltekörper längsverschiebbar gekoppelt sind.

Insbesondere können bei den zuvor genannten Ausgestaltungen zwei der Halteelemente mit voneinander abgewandten Enden des Applikatorelements gekoppelt sein, und das dritte Halteelement kann etwa mittig am Applikatorelement angreifen. Insbesondere kann das mittig angreifende Halteelement biegesteif ausgeführt sein, so dass die Mitte des Applikatorelements relativ zum Haltekörper fest positioniert werden kann. Über die beiden weiteren Halteelemente, die bevorzugt biegsam ausgebildet sind, können bei vorgegebener Position der Mitte des Applikatorelements durch Längsverschiebung unterschiedliche Formen und Konturen des Applikatorelements eingestellt werden.

Mit einem mittig angreifenden Halteelement ist es beispielsweise möglich je nach Bedarf konvexe, konkave oder kombinierte konvex-konkave Krümmungen, spitze oder flache Konturen beim Applikatorelement einzustellen. Das setzt insbesondere voraus, dass das Applikatorelement als solches oder zumindest an vorgegebenen Stellen entsprechend biegbar ausgebildet und ausgelegt ist.

Wie bereits weiter oben angedeutet kann in Ausgestaltungen vorgesehen sein, dass mit dem Haltekörper längsverschiebbar gekoppelte Halteelemente zumindest längs eines ersten Verschiebewegs unabhängig voneinander verschiebbar sind. Insbesondere ist es also möglich, dass in obiger Ausgestaltung das mittig angreifende, und die endseitig angreifenden Halteelemente unabhängig voneinander verschiebbar sind. Ferner ist es möglich, dass eines der Halteelemente ortsfest und/oder ortsfest verrastbar ausgebildet ist.

Sind mehr als drei Halteelemente vorhanden, jedoch auch in Ausgestaltungen mit genau drei Halteelementen, ist es möglich, dass das oder die Halteelemente an beliebigen, auch außermittigen, Stellen zwischen den Enden des Applikatorelements angreifen.

Ferner ist es bei zwei, mehr als zwei, drei oder mehr als drei Halteelementen möglich, dass alle Halteelemente verschiebbar ausgebildet sind. In Varianten kann mindestens ein Halteelement positionsfest ausgebildet sein, wobei zumindest ein Halteelement verschiebbar ausgebildet ist.

Die Länge des ersten Verschiebewegs kann von der Länge des gesamten Verschiebewegs eines Halteelements verschieden sein, d.h. dass es nicht zwingend erforderlich ist, dass die Halteelemente längs des gesamten Verschiebewegs unabhängig voneinander verschoben werden können. Jedoch kann es in Varianten sein, dass die Halteelemente längs ihrer gesamten Verschiebewege unabhängig voneinander verschiebbar sind.

Durch die unabhängige Verschiebbarkeit der Halteelemente kann, wie bereits erwähnt, ein breiteres Spektrum für Form, Kontur und Ausrichtung des Applikatorelements erreicht werden.

In Ausgestaltungen können zwei oder mehrere mit dem Haltekörper längsverschiebbar gekoppelte Halteelemente derart miteinander gekoppelt sein, dass eine Längsverschiebung zumindest eines der Halteelemente längs eines zweiten Verschiebewegs eine Längsverschiebung zumindest eines weiteren Halteelements bewirkt.

Die Länge des zweiten Verschiebewegs kann von der Länge des gesamten Verschiebewegs der entsprechenden Halteelemente verschieden sein. Jedoch ist es auch möglich, dass zwei oder mehr Halteelemente auf der ganzen Länge des Verschiebewegs miteinander gekoppelt sind.

Möglich ist es insbesondere, dass zwei oder mehrere Halteelemente längs ihres Verschiebewegs in einem ersten Abschnitt unabhängig voneinander verschoben werden können, und in einem zweiten Abschnitt nur zusammen verschoben werden können, also miteinander gekoppelt sind. In diesem Fall bilden der erste und zweite Verschiebeweg unterschiedliche Abschnitte des gesamten Verschiebewegs der jeweiligen Halteelemente.

Eine Kopplung zweier oder mehrerer der Halteelemente kann beispielsweise durch eine aktive mechanische Kopplung etwaiger Schiebeelemente umgesetzt sein.

Möglich ist es auch, dass eine Kopplung der Längsverschiebung mehrerer Halteelemente dadurch erreicht wird, dass bei Bewegen eines der Halteelemente im oder in den zweiten Verschiebebereich eine Verriegelung oder Verrastung, durch welche die weiteren gekoppelten Halteelemente am Haltekörper festgelegt sind, gelöst oder aufgehoben wird, so dass sich die weiteren Hälteelemente frei mitbewegen können. Insbesondere in diesem Fall kann eine gekoppelte Längsverschiebung zumindest teilweise über die mechanische Verbindung der Halteelemente mit dem Applikatorelement erreicht werden.

Eine Kopplung zweier oder mehrerer der Halteelemente kann insbesondere dann sinnvoll sein, wenn in bestimmten Stellungen und Verschiebepositionen eines der Halteelemente, beispielsweise in Endpositionen, beim Applikatorelement vorgegebene Formen und/oder Konturen erreicht werden sollen.

Die Führungshülse des Kosmetikapplikators stellt insbesondere eine Art Zwangsführung, nach Art eines Bowdenzugs, dar. Bevorzugt sind die vom Applikatorelement abgewandten Bereiche der Halteelemente durch die Führungshülse zwangsgeführt. An der Austrittsöffnung der Führungshülse, welche gegenüber dem Haltekörper bevorzugt einen verringerten Durchmesser aufweist, können Knick- und Angelpunkte der Halteelemente festgelegt werden, wobei die Halteelemente zwischen Applikatorelement, d.h. zweiten Enden, und den Knick- und Angelpunkten, und zwischen den Knick- und Angelpunkten und den ersten Enden bevorzugt einen geradlinigen Verlauf aufweisen.

Möglich ist, dass eines der Halteelemente an der Führungshülse angebracht, d.h. mit dieser gekoppelt, ist, beispielsweise durch eine Steck-, Rast-, Klebeverbindung und anderen. Die Führungshülse kann mit dem Haltekörper durch eine mechanische Verbindung, z.B. einer Verschraubung, gekoppelt sein. Möglich ist es jedoch auch, dass die Führungshülse und der Haltekörper einstückig ausgebildet sind. Beispielsweise können die Führungshülse und der Haltekörper einstückig gespritzt ausgebildet sein.

Bevorzugt liegen vom Applikatorelement abgewandte Abschnitte der längsverschiebbaren Halteelemente vollständig innerhalb der Führungshülse und/oder innerhalb des Halteelements. Mit anderen Worten liegen bevorzugt lediglich die zwischen Austrittsöffnung der Führungshülse und Applikatorelement verlaufenden Abschnitte der Halteelemente außerhalb von Führungshülse und Haltekörper. Insbesondere durch die außerhalb der Führungshülse und des Haltekörpers liegenden Abschnitte der Halteelemente, deren Länge bei Längsverschiebbarkeit verändert werden kann, kann das Applikatorelement entsprechend der jeweils gewünschten Form, Kontur und/oder Ausrichtung aufgespannt werden.

Die Führungshülse kann auf einen Grundkörper des Haltekörpers aufgesteckt sein, welcher insbesondere als einseitig geschlossener Hohlkörper ausgebildet sein kann. Wie bereits erwähnt weist die Führungshülse, zumindest im Bereich der Austrittsöffnung der Halteelemente, gegenüber dem Grundkörper bevorzugt einen kleineren Durchmesser auf. Insbesondere kann die Führungshülse den Durchmesser des Grundkörpers derart verjüngen, dass eine optimale und enge Führung der Halteelemente am Austrittspunkt aus dem Haltekörper erreicht wird.

Insbesondere durch eine enge Führung der Halteelemente kann die mechanische Stabilität der durch Halteelemente und Applikatorelement aufgespannten Struktur verbessert werden.

Die mechanische Stabilität der durch Halteelemente und Applikatorelement aufgespannten Struktur kann ferner durch entsprechende Wahl der Biegefestigkeit der Halteelemente und des Applikatorelements beeinflusst werden.

Jedenfalls sollte die Stabilität der aus Halteelementen und Applikatorelement gebildeten Struktur zumindest in allen relevanten Formen, Konturen und/oder Ausrichtungen derart stabil sein, dass das jeweilige kosmetische Produkt, z.B. Mascara, Lipgloss und andere, problemlos applizierbar bzw. auftragbar ist.

In Ausgestaltungen kann vorgesehen sein, dass der Querschnitt des Halteelements ausgewählt ist aus folgender Gruppe: dreieckig, halbmondförmig, halbkreisförmig, viereckig, quadratisch, rechteckig, elliptisch, halbelliptisch, sternförmig, polygonal. Insbesondere durch die Querschnittsform können die Druck-, Zug- und/oder Biegesteifigkeit, sowie Flexibilität und/oder Formstabilität der Halteelemente eingestellt bzw. angepasst werden. Ferner können geeignet gewählte Querschnitte die Führung der Halteelemente im Haltekörper, insbesondere in der Führungshülse, verbessern.

Beispielsweise können bei einem Kosmetikapplikator mit zwei längsverschiebbaren Halteelementen die Querschnitte der Halteelemente halbkreisförmig ausgebildet, und mit einander zugewandten flachen Seiten aneinander angeordnet sein, wobei der Außendurchmesser der beiden aneinander gelegten Halteelemente etwa dem Innendurchmesser der Führungshülse entspricht. Insbesondere in diesem Fall kann erreicht werden, dass die aneinander liegenden Halteelemente eine im Innendurchmesser entsprechend angepasste hohlzylindrisch ausgebildete Führungshülse im Wesentlichen ausfüllen, so dass die Halteelemente darin optimal geführt werden können

In weiteren Ausgestaltungen kann vorgesehen sein, dass einander zugewandte Flächen zweier Halteelemente zueinander komplementäre Konturen aufweisen. Die komplementären Konturen können insbesondere so ausgebildet sein, dass diese bei Aneinanderliegen nut-und-federartig ineinander greifen oder ineinander tauchen. Insbesondere durch komplementäre Konturen kann eine verbesserte Führung in und durch die Führungshülse erreicht werden. Ferner kann die mechanische Stabilität der aus Halteelementen und Applikatorelement gebildeten Struktur verbessert werden.

Nach Patentanspruch 13 ist ein Kosmetikbehältnis vorgesehen, umfassend einen Behälter zur Aufnahme einer kosmetischen Substanz, insbesondere Mascara, Lipgloss und andere, und eine zum Verschließen einer Öffnung des Behälters ausgebildete Verschlusskappe mit einem daran, vorzugsweise austauschbar, angebrachten Kosmetikapplikator nach einem der oben beschriebenen Ausgestaltungen und Varianten, wobei der Kosmetikapplikator derart ausgebildet ist, dass das Applikatorelement derart verformbar ist, dass dieses in einer Konfiguration im Behälter aufnehmbar ist.

Wegen Vorteilen und vorteilhaften Wirkungen des Kosmetikbehältnisses wird auf die obigen Ausführungen verwiesen, welche hier entsprechend gelten.

Ausführungsbeispiele der Erfindung werden nachfolgend anhand der anhängenden Figuren näher beschrieben.

Es zeigen:
- Fig. 1: eine Seitenansicht eines Kosmetikutensils einer ersten Variante;
- Fig. 2: eine Seitenansicht eines Kosmetikapplikators des Kosmetikutensils nach Fig. 1 in einer ersten Konfiguration;
- Fig. 3: eine Seitenansicht eines Kosmetikapplikators des Kosmetikutensils nach Fig. 1 in einer zweiten Konfiguration;
- Fig. 4: ein Detail der Fig. 2;
- Fig. 5 bis 10: Seitenansichten eines Kosmetikapplikators einer zweiten Variante;
- Fig. 11 bis 14: Seitenansichten eines Kosmetikapplikators einer dritten Variante;
- Fig. 15 bis 19: Seitenansichten eines Kosmetikapplikators einer vierten Variante;
- Fig. 10 und 21: ein Detail betreffend Ausgestaltungen von Halteelementen der Kosmetikapplikatoren; und
- Fig. 22 und 23: beispielhafte Anwendungen des Kosmetikapplikators einer der gezeigten Varianten.

In den Figuren werden gleiche und funktionsgleiche Elemente so weit als sinnvoll mit gleichen Bezugszeichen bezeichnet.

Fig. 1 zeigt eine Seitenansicht eines Kosmetikutensils 1 mit einem Behälter 2, der dazu ausgebildet ist eine Kosmetische Substanz, wie beispielsweise Mascara, Lipgloss und dergleichen, darin aufzunehmen. Der Behälter 2 ist ferner derart ausgebildet und ausgelegt, dass ein beispielsweise rundbürstenartig ausgebildetes Applikatorelement 3 in einer vorgegebenen Form und/oder Orientierung darin aufgenommen werden kann.

Abgesehen von einer rundbürstenartigen Ausgestaltung kann das Applikatorelement 3 auch entsprechend der weiter oben genannten Möglichkeiten ausgebildet sein, und beispielsweise ein beflocktes Auftragselement, z.B. ein mit Kunststoff-Fasern beflocktes Auftragselement, ein beschichtetes Auftragselement, ein aus Kautschuk, Textil, Draht und Textil, Schwamm und/oder Fasen gebildetes Auftragselement umfassen. Das Auftragselement kann ferner nach Art eines Stempels, d.h. stempelartig ausgebildet sein.

Das Kosmetikutensil 1 umfasst des Weiteren eine Verschlusskappe 4 für den Behälter 2. Die Verschlusskappe 4 ist mit dem Behälter 2 verschraubbar.

Die Verschlusskappe 4 umfasst einen ersten Kosmetikapplikator 5, der in zwei unterschiedlichen Konfigurationen einer ersten Variante in den Seitenansichten der Figuren 2 und 3 näher gezeigt ist.

Der erste Kosmetikapplikator 5 umfasst einen Haltekörper 6 und zwei drahtartig ausgebildete Halteelemente 7.

Wie aus Fig. 2 und Fig. 3 ersichtlich ist, sind beide Halteelemente 7 mit ersten Enden 8 mit dem Haltekörper gekoppelt. Zweite Enden 9 der Halteelemente 7 sind mit dem Applikatorelement 3 gekoppelt. Genauer sind die zweiten Enden 9 mit voneinander abgewandten Enden oder Seiten des Applikatorelements 3 gekoppelt oder verbunden.

Das Applikatorelement 3 ist mit den Halteelementen 7 an den zweiten Enden 9 gelenkig verbunden, insbesondere derart, dass die Halteelemente 7 und das Applikatorelement 3 gegeneinander geknickt bzw. relativ zueinander verschwenkt werden können.

Eine Führungshülse 10 ist als Einsatz ausgebildet und in den einseitig geschlossenen, zylinderförmigen Grundkörper 11 des Haltekörpers 6 eingesetzt.

Das zweite Halteelement 7.2 verläuft in der Konfiguration der Fig. 2 im Wesentlichen vollständig innerhalb des Haltekörpers 6 und der Führungshülse 10; in der Konfiguration nach Fig. 3 zumindest noch teilweise innerhalb des Haltekörpers 6 und der Führungshülse 10.

Das zweite Halteelement 7.2 ist mit dem Haltekörper längsverschiebbar gekoppelt. Das soll insbesondere bedeuten, dass das zweite Halteelement 7.2 relativ zum Haltekörper 6 längsverschiebbar ist.

Die Längsverschiebbarkeit wird insbesondere aus den beiden Konfigurationen nach Fig. 2 und Fig. 3 ersichtlich. In Fig. 2 ist das zweite Halteelement 7.2 vollständig in Haltekörper 6 und Führungshülse 10 zurückgezogen, während in der Konfiguration nach Fig. 3 das zweite Halteelement 7.2 durch Längsverschiebung teilweise aus dem Haltekörper 6 und der Führungshülse 10 herausgeschoben ist.

Dadurch, dass die Halteelemente 7 bezüglich der lateralen Richtung biegbar sind, und bezüglich der axialen Richtung zumindest für die bei Kosmetikapplikatoren üblichen Kräfte Druck- und Zugstabil sind, bewirkt eine Längsverschiebung des zweiten Halteelements 7.2 eine Änderung der Ausrichtung bzw. Orientierung des Applikatorelements 3 relativ zum Haltekörper 6.

Im vorliegenden Beispiel ist das Applikatorelement 3 selbst biegesteif ausgebildet, so dass Form und Kontur des Applikatorelements 3 durch Längsverschiebung des zweiten Halteelements 7.2 nicht verändert werden. Ist jedoch das Applikatorelement 3 als solches, etwa vergleichbar mit den Halteelementen 7, ebenso biegbar, was in nachfolgenden Ausführungsvarianten der Fall ist, so kann durch eine Längsverschiebung des zweiten Halteelements 7.2 ggf. auch die Form und Kontur des Applikatorelements 3 verändert werden.

Je nach Umfang der Längsverschiebung des zweiten Halteelements 7.2 sind für das Applikatorelement 3 im Wesentlichen beliebige Zwischenpositionen zwischen der in Fig. 2 gezeigten senkrechten Ausrichtung und der in Fig. 3 gezeigten waagrechten Ausrichtung möglich.

Zur Einstellung und Fixierung definierter Ausrichtungen und Konfigurationen des Applikatorelements 3 kann ein Rast- oder Klemmmechanismus vorhanden sein, durch welchen das längsverschiebbare zweite Halteelement 7.2 in vorgegebenen Positionen verrastet bzw. festgeklemmt werden kann.

Da durch die Längsverschiebung des zweiten Halteelements 7.2 die Änderung der Ausrichtung des Applikatorelements 3 bewirkt wird, kann das drahtartige zweite Halteelement 7.2 auch als Treiberelement oder Treiberdraht bezeichnet werden.

Das zweite Halteelement 7.2 wird bzw. ist im Bereich der Austrittsöffnung aus der Führungshülse 10 gebogen bzw. geknickt. Da sich die Position der Biegung bzw. Knickung längs des Halteelements im Verlauf der Längsverschiebung ändert, ist das zweite Halteelement 7.2 zumindest in dem Abschnitt, der bei Handhabung aus der Führungshülse 10 ragen kann, elastisch biegsam ausgebildet. Der Einfachheit halber kann das zweite Halteelement 7.2 durchgehend aus dem gleichen Material hergestellt, und damit auf der ganzen Länge biegbar ausgebildet sein.

Die Halteelemente 7 können insbesondere aus Metall oder Kunststoff oder einem Komposit aus Kunststoff und Metall hergestellt sein. Gleiches gilt für den Basiskörper des Applikatorelements 3, an welchem Borsten zum Aufnehmen und Auftragen der kosmetischen Substanz angebracht sind. Insbesondere kann das Applikatorelement als Draht oder drahtartiger Körper ausgebildet sein, an welchem Applikatorborsten angebracht sind. Wie bereits erwähnt kann das Applikatorelement als Rundbürste oder rundbürstenartig, oder entsprechend der oben genannten Möglichkeiten ausgebildet sein. Bei dem Auftragselement kann es sich insbesondere um ein aus einem Kunststoffmaterial gespritztes Bürstchen oder bürstenartiges Element handeln. Ein entsprechendes Bürstchen kann aus einem Kunststoffmaterial einstückig oder mehrstückig oder aus unterschiedlichen Materialien hergestellt sein.

Insbesondere bei einem aus 2 Komponenten hergestellten Auftragselement kann das Bürstchen zu dessen Befestigung am Halteelement 7 auf das Halteelement aufgefädelt, der Länge nach aufgesteckt sein und/oder zwischen den Enden der Halteelemente 7.1 und 7.2 aufgesteckt, aufgeschraubt, verschweißt, verklebt, verrastet und/oder gesteckt sein. In diesen Ausgestaltungen kann das Bürstchen insbesondere einen röhrenartigen Hohlraum umfassen, durch oder in welchen das Halteelement verläuft bzw. ragt. Wie bereits erwähnt kann das Bürstchen auch auf das Halteelement 7 aufgespritzt sein.

Wie insbesondere aus Fig. 3 ersichtlich ist, kann die Länge der Applikatorborsten, jedoch auch die Dichte der Applikatorborsten, über den Umfang bzw. über die Länge des Basiskörpers des Applikatorelements 3 variieren.

Im Beispiel der Fig. 1 bis 3 sind die Applikatorborsten im Bereich der Mitte des Applikatorelements 3 am längsten, wobei die Länge der Applikatorborsten von der Oberseite zur Unterseite des Applikatorelements 3 hin abnimmt. Als Unterseite soll dabei die dem Haltekörper in der Konfiguration der Fig. 3 zugewandte Seite des Applikatorelements 3 verstanden werden. Erfahrungsgemäß ist dieser Bereich, d.h. die Unterseite, für die Applikation der kosmetischen Substanz weniger relevant, so dass hier insbesondere die Länge der Borsten, jedoch auch die Dichte der Borsten, gegenüber der applikationsrelevanten Oberseite reduziert sein kann.

Wie bereits erwähnt, ist das zweite Halteelement 7.2 längsverschiebbar am Haltekörper 6 festgelegt. Fig. 4 zeigt ein zugehöriges ein die Längsverschiebbarkeit Festlegung des zweiten Halteelements 7.2 betreffendes Detail.

Der Haltekörper 6 umfasst zur Längsverschiebung des zweiten Halteelements 7.2 einen Linearschiebemechanismus, welcher im vorliegenden Fall ein von außerhalb des Haltekörpers 6 manuell bedienbares Schiebeelement 12, welches in einem Langloch 13 (siehe Fig. 1) längsverschiebbar festgelegt ist.

Das Schiebeelement 12 weist einen durch das Langloch 13 ins Innere des Haltekörpers 6 ragenden Führungsdorn 14 und von diesem vorspringend einen rastfederartigen Haltezapfen 15.

Der Führungsdorn 14 ist ausgebildet zur Führung des Schiebeelements 12 im Langloch 13.

Der Haltezapfen 15 ist ausgebildet zur Befestigung des ersten Endes 8 des zweiten Halteelements 7.2. Zur Befestigung des ersten Endes des zweiten Halteelements 7.2 umfasst der Schiebemechanismus eine Schiebeplatte 16 auf, die eine (nicht gezeigte Öse) des ersten Endes 8 des zweiten Halteelements 7.2 durchgreift, bzw. darin eingreift. Die Schiebeplatte 16 selbst kann im Haltekörper 6 vorhandenen Nuten geführt sein.

Neben der erwähnten und beschriebenen Möglichkeit der Verschiebung eines Halteelements 7.1, 7.2 in Längsrichtung relativ zum Haltekörper 6 durch ein längsverschiebbares Schiebeelement 12, kann auch vorgesehen sein, dass ein Dreh-, Schraub, und/oder Hubmechanismus umgesetzt ist, durch welchen durch eine Dreh-, Schraub- und/oder Hubbewegung eines Betätigungselements das jeweilige Halteelement in Längsrichtung verschoben werden kann.

Zur Montage des längsverschiebbaren zweiten Halteelements 7.2 wird dieses mit dem ersten Ende 8 voran in die Führungshülse 10 und den Grundkörper 11 eingeführt und so positioniert, dass der Haltezapfen 15 durch das Langloch 13 und Verschiebeplatte 16 und Öse des zweiten Halteelements 7.2 gesteckt werden kann. Bei richtiger Montage ragen die Rastnasen am Ende des Haltezapfens 15 aus dem Durchgangsloch der Verschiebeplatte 16 heraus, so dass alle Teile des Verschiebemechanismus miteinander mechanisch fixiert sind.

Es soll erwähnt werden, dass der vorweg beschriebene Linearschiebemechanismus in analoger Weise auch bei den nachfolgend beschriebenen Kosmetikapplikatoren umgesetzt sein kann. Insoweit wird nachfolgend auf wiederholte Beschreibung der generellen Funktion des Linearschiebemechanismus verzichtet.

Fig. 5 bis 10 zeigen Seitenansichten eines zweiten Kosmetikapplikators 17 einer zweiten Variante.

Im Unterschied zum ersten Kosmetikapplikator 5 weist der zweite Kosmetikapplikator 17 zwei Halteelemente 7 auf, die beide relativ zum Haltekörper 6 und zur Führungshülse 10 längsverschiebbar mit dem Haltekörper 6 gekoppelt sind. Jedes erste Ende der beiden Halteelemente 7 ist mit einem Linearverschiebemechanismus gekoppelt, welche jeweils ein Schiebeelement 12 aufweisen, und im Übrigen entsprechend der obigen Beschreibung aufgebaut sein können.

Die beiden Halteelemente 7 sind im vorliegenden Beispiel unabhängig voneinander längsverschiebbar, was bedeutet, dass die Linearverschiebemechanismen der einzelnen Halteelemente 7 nicht miteinander gekoppelt sind.

Ein weiter Unterschied zum ersten Kosmetikapplikator 5 besteht darin, dass das Applikatorelement 3 im vorliegenden Fall biegsam ausgebildet ist. Durch die Biegbarkeit des Applikatorelements 3 und die Längsverschiebbarkeit der beiden Halteelemente 7 lassen sich bei der zweiten Variante eine größere Vielzahl an unterschiedlichen Formen, Konturen und Ausrichtungen beim Applikatorelement 3 einstellen. Die Vielfalt der möglichen Formen und Konturen des Applikatorelements 3 hängt wie bereits erwähnt unter anderem auch von der Formstabilität des Applikatorelements 3 und der Biegbarkeit der Halteelemente 7 ab.

Fig. 5 zeigt die Konfiguration, in welcher beide Halteelemente 7 maximal ausgefahren, d.h. maximal aus dem Haltekörper 6 herausgeschoben sind. Diese Konfiguration entspricht im Wesentlichen der der Fig. 3, mit dem einzigen Unterschied, dass hier das Applikatorelement 3 biegbar, und damit gekrümmt ist.

Im Ablauf der Fig. 6 bis 10 ist gezeigt, wie sich Form, Kontur und Ausrichtung des Applikatorelements 3 ändern, wenn erst einer der Halteelemente 7 ganz zurückgezogen wird, und sodann das andere Halteelement 7 in den Haltekörper zurückgezogen wird.

Die Strukturen, die durch die Halteelemente 7 und/oder das Applikatorelement 3 in den Figuren 5 bis 10 ausgebildet werden reichen von Polygonal (Fig. 5) über im Wesentlichen linear (Fig. 7) bis hin zu schlaufenförmig (Fig. 10), wobei eine Vielzahl unterschiedlicher Zwischenstufen möglich ist, von denen Fig. 6, Fig. 8 und Fig. 9 lediglich einige Beispiele zeigen.

In der Konfiguration der Fig. 7 bzw. Fig. 10 ist das Applikatorelement 3 auch so geformt, dass dieses in einem entsprechenden (nicht gezeigten) Behälter, analog zu Fig. 1 aufgenommen werden kann.

Bei Bedarf können die Linearverschiebemechanismen Rast- oder Fixiereinrichtungen aufweisen, mit welchen die Halteelemente 7 an vorgegebenen Positionen verrastet bzw. fixiert werden können. Insbesondere kann vorgesehen sein, dass die Halteelemente 7 in der Konfiguration nach Fig. 7 oder Fig. 10, in welcher das Kosmetikutensil 1 mit dem Behälter gekoppelt werden kann, und das Applikatorelement 3 im Behälter aufgenommen ist, fixiert werden können.

Möglich ist es auch, dass die in den Fig. 5 bis 10 gezeigten Positionen durch vorgegebene Rast- und/oder Fixiervorkehrungen eingestellt werden können. Es soll bemerkt werden, dass eine im Vergleich zu den Fig. 5 bis Fig. 10 gröbere oder feinere Rasterung möglich wäre, so dass insgesamt weniger oder noch mehr vorgegebene Konfigurationen für das Applikatorelement 3 vorgegeben werden könnten.

Fig. 11 bis 14 zeigen Seitenansichten eines dritten Kosmetikapplikators 18 einer dritten Variante.

Der dritte Kosmetikapplikator 18 ist ähnlich aufgebaut wie der zweite Kosmetikapplikator 17. Insbesondere weist der dritte Kosmetikapplikator 18 zwei längsverschiebbare Halteelemente 7 auf.

Im Unterschied zum zweiten Kosmetikapplikator 17 sind die Halteelemente jedoch nicht getrennt voneinander längsverschiebbar, sondern diese sind über einen gemeinsamen Linearverschiebemechanismus miteinander gekoppelt. Das bedeutet insbesondere, dass bei Betätigung des Schiebeelements 12 beide Halteelemente 7 bewegt werden. Das kann zur Vereinfachung der Handhabung des Kosmetikapplikators beitragen. Zum Linearverschiebemechanismus wird auf die Ausführungen weiter oben verwiesen.

Fig. 11 zeigt eine Endposition, in welcher die Halteelemente 7 vollständig ausgeschoben sind. Durch die Betätigung des Schiebeelements 12 nach unten, d.h. in Richtung des geschlossenen Endes des Grundkörpers 11 werden beide Halteelemente 7 über die Führungshülse eingezogen, und die durch Halteelemente 7 und Applikatorelement 3 außerhalb des Haltekörpers 7 gebildete Schlaufe verkleinert sich.

Durch die vergleichsweise enge Auslassöffnung der Führungshülse 10 wird beim Einziehen der Halteelemente 7 eine Kraft auf das Applikatorelement 3 ausgeübt, so dass sich dieses an der Sollbiegestelle, die etwa in dessen Mitte liegt, biegt, so dass die Schlaufe eine Art zusammenklappende Bewegung ausführt.

Ist das Schiebeelement 12 ganz nach unten bewegt und sind die Halteelemente 7 vollständig eingezogen, so entsteht ein vergleichsweise kompakt zusammengefaltetes, spitzbogenartiges Applikatorelement 3, das insbesondere in einen üblichen Kosmetikbehälter eingebracht werden kann, oder aber ggf. auch zur Applikation einer kosmetischen Substanz verwendet werden kann.

Ein weiterer Unterschied zum zweiten Kosmetikapplikator 17 besteht darin, dass das Applikatorelement 3 an einer etwa mittig gelegenen Stelle im Vergleich zum restlichen Applikatorelement 3 eine verringerte Biegesteifigkeit aufweist, so dass sich das Applikatorelement 3 beim Einziehen der Halteelemente 7 bevorzugt im Bereich der Mitte biegt. Auf diese Weise können beim Applikatorelement 3 insbesondere spitze Formen und Konturen erreicht werden.

Es soll erwähnt werden, dass das Applikatorelement 3 eine oder auch mehrere Stellen mit verringerter Biegesteifigkeit aufweisen kann. Die Anzahl der Stellen mit verringerter Biegesteifigkeit und/oder der Grad der Verringerung der Biegesteifigkeit kann dabei insbesondere in Abhängigkeit der gewünschten Applikation und den gewünschten Formvarianten beim Applikatorelement gewählt werden. Lokal verringerte Biegesteifigkeit(en) können auch bei den Applikatorelementen der anderen Kosmetikapplikatoren vorgesehen werden bzw. vorhanden sein.

Möglich ist beim dritten Kosmetikapplikator 18 auch, dass keine Stellen verringerter Biegesteifigkeit vorhanden sind, was vergleichbar mit der Ausgestaltung nach dem zweiten Kosmetikapplikator 17 ist. Wie vorweg bereits angedeutet kann das Applikatorelement 3 des zweiten Kosmetikapplikators 17 zusätzlich eine oder mehrere Stellen verringerter Biegesteifigkeit aufweisen, so dass auch hier spitze Formen und Konturen erreicht werden können.

Die in Fig. 14 gezeigte Konfiguration des dritten Kosmetikapplikators 18 stellt die Form dar, in welcher das Applikatorelement 3 auch in einen entsprechenden (nicht gezeigten) Behälter des dritten Kosmetikapplikators 18 aufgenommen werden kann.

Analog wie beim zweiten Kosmetikapplikator 17 kann beim dritten Kosmetikapplikator 18 die Länge und/oder Dichte der Borsten im unteren Bereich des Applikatorelements 3, oder allgemeiner in dem für die Applikation der kosmetischen Substanz weniger relevanten Bereichen des Applikatorelements 3, reduziert und/oder anders geformt sein, was insbesondere aus den Fig. 11 bis Fig. 14 ersichtlich ist.

Fig. 15 bis 19 zeigen Seitenansichten eines vierten Kosmetikapplikators einer vierten Variante.

Der vierte Kosmetikapplikator 19 unterscheidet sich von den bisher gezeigten Kosmetikapplikatoren darin, dass dieser ein weiteres Halteelement 20 aufweist.

Das weitere Halteelement 20 ist, wie die beiden anderen Halteelemente 7 längsverschiebbar mit dem Haltekörper 6 gekoppelt. Alle drei Halteelemente 7, 20 weisen separate Linearschiebemechanismen mit entsprechenden Schiebeelementen 12 auf.

Die zweiten Enden 9 der Halteelemente 7 sind mit den voneinander abgewandten Enden des Applikatorelements 3 verbunden. Das zweite Ende 9 des weiteren Halteelements 20 ist mittig mit dem Applikatorelement 3 verbunden.

Bei dem weiteren Halteelement 20 kann es sich insbesondere um einen biegesteifen Draht oder ein biegesteifes drahtartiges Element handeln, mit welchem Zug- oder Druckkräfte auf das Applikatorelement 3 ausgeübt werden können.

Die beiden anderen Halteelemente 7 können im Wesentlichen entsprechend der ersten bis dritten Varianten ausgebildet sein, und insbesondere als biegbare Drähte, oder drahtartige Elemente ausgebildet sein.

Durch Vorsehen des weiteren Halteelements 20, und ggf. einer reduzierten Biegefestigkeit im Bereich der Angriffsstelle des weiteren Halteelements 20 am Applikatorelement 3, kann die einstellbare Vielfalt an Formen und Konturen und Orientierungen beim Applikatorelement 3 gegenüber den ersten bis dritten Varianten noch erhöht werden. Im vorliegenden Fall kann das Applikatorelement 3 durch separate Längsverschiebung der jeweiligen Halteelemente 7, 20 in Form, Kontur und/oder Ausrichtung verändert werden.

Im Bereich der Verbindungsstelle des Applikatorelements 3 mit dem weiteren Halteelement 20 wird dieses im Wesentlichen in zwei Bereiche unterteilt, die, wie beispielsweise aus Fig. 19 ersichtlich ist, durch entsprechende Einstellung der Halteelemente 7 und des weiteren Halteelements 20 in Form und/oder Kontur unterschiedlich eingestellt werden können.

Durch entsprechende Einstellung der Halteelemente 7 und des weiteren Halteelements 20 können insbesondere rund-konvexe (Fig. 15), spitz-konvexe (Fig. 16, Fig. 17), rund-konkave (Fig. 18) und gemischt konvex-konkave Formen und Konturen beim Applikatorelement 3 eingestellt werden.

Die Linearschiebemechanismen der Halteelemente 7 und des weiteren Halteelements 20 sind im vorliegenden Fall bevorzugt jeweils mit einer Rast- oder Fixiereinrichtung ausgestattet, so dass die Halteelemente 7 und das weitere Halteelement 20 an entsprechenden Positionen eingerastet oder fixiert werden können.

Die Rast- und Fixiereinrichtungen können insbesondere derart ausgebildet sein, dass die Halteelemente 7 und das weitere Halteelement 20 an beliebigen Stellen fixiert werden können. Alternativ sind Rast- und Fixiereinrichtungen möglich, welche lediglich vordefinierte Rast- und Fixierpositionen zulassen. Wegen Details zur Verrastung wird auf die Ausführungen weiter oben verwiesen, welche hier analog gelten.

Insbesondere im Fall der vierten Variante mit insgesamt drei Halteelementen 7, 20 ist es möglich, dass die Linearschiebemechanismen zumindest teilweise oder abschnittsweise miteinander gekoppelt sind.

Beispielsweise kann eine derartige Kopplung darin bestehen, die Halteelemente 7 zu entriegeln, wenn das weitere Halteelement 20 in die maximal ausgeschobene Position gebracht wird, so dass in der maximal ausgeschobenen Position des weiteren Halteelements 20 eine vorgegebene Form und Kontur beim Applikatorelement 3 erreicht wird.

Durch eine geeignete Kopplung, zumindest in bestimmten oder vorgegebenen Verschiebebereichen, kann erreicht werden, dass die Einstellung eines der Halteelemente, im vorliegenden Fall des weiteren Halteelements 20, in eine vorgegebene Verschiebeposition eine vorgegebene Form und Kontur des Applikatorelements 3 bewirkt. Eine Kopplung von Halteelementen 7, 20 ist insbesondere sinnvoll, um die Handhabung des Kosmetikapplikators zu erleichtern und/oder definierte Standardeinstellungen und -formen beim Applikatorelement 3 bereitzustellen.

Fig. 20 und 21 zeigen ein Detail betreffend Ausgestaltungen von Halteelementen der Kosmetikapplikatoren.

Fig. 20 zeigt einen Ausschnitt einer Führungshülse 10 mit zwei darin geführten Halteelementen 7. Die beiden Halteelemente 7, vergleichbar zu den Halteelementen der zweiten und dritten Variante, weisen definierte, jedoch unterschiedliche Querschnitte auf.

Genauer weist eines der Halteelemente 7 einen halb-kreisringförmigen Querschnitt auf. Das andere Halteelement 7 weist einen halbkreisförmigen Querschnitt auf, wobei an der flachen Seite eine mittig ausgebildete Ausbuchtung vorhanden ist. Die Ausbuchtung ist derart, dass die flache Seite in der Kontur komplementär zur korrespondierenden Seite des anderen Halteelements 7 ist.

Werden die Halteelemente 7 mit den komplementären Seiten einander zugewandt aneinander gelegt, so bilden diese wegen der speziell ausgebildeten Querschnitte eine stab- oder stangenartig Form mit kreisförmigem Außendurchmesser aus, so dass die Halteelemente 7 in Kombination optimal in der zylinderförmigen Führungshülse 10 geführt werden können.

Der Querschnitt der Halteelemente 7, 20 kann entsprechend der weiter oben beschriebenen Auswahlliste gewählt werden, wobei die Wahl des Querschnitts unter anderem Einfluss auf die Biege-, Zug- und/oder Drucksteifigkeit haben kann. Mit anderen Worten, es kann durch die geeignete Wahl und Kombination der Querschnitte der Halteelemente 7 eine jeweils gewünschte Biege-, Zug- und/oder Drucksteifigkeit erreicht werden.

Fig. 22 und 23 zeigen beispielhafte Anwendungen des Kosmetikapplikators einer der gezeigten Varianten bei der Anwendung von Mascara am menschlichen Auge.

Im Beispiel der Fig. 22 kann durch eine entsprechend eingestellte konvexgekrümmte Form des Applikatorelements 3, beispielsweise des zweiten und dritten Kosmetikapplikators 17, 18, eine Applikation von Mascara bei waagrechter Schminkachse und senkrechter Position des Kosmetikapplikators erreicht werden.

Im Beispiel der Fig. 24 kann durch eine geeignete, spitzbogenförmig-flache. Kontur des Applikatorelements 3 eine Applikation von Mascara bei senkrechter Schminkachse und waagrechter Position des Kosmetikapptikators erreicht werden.

Insbesondere diese Beispiele zeigen, dass rnit dem vorgeschlagenen Kosmetikapplikator ein vergleichsweise breiter Anwendungsbereich erreicht werden kann, wobei die Applikation eines Kosmetikums insbesondere wegen der Vielzahl an Einstellmöglichkeiten beim Applikatorelement ersichtlich verbessert und vereinfacht werden kann.

### Bezugszeichenliste

- 1: Kosmetikutensil
- 2: Behälter
- 3: Applikatorelement
- 4: Verschlusskappe
- 5: ersten Kosmetikapplikator
- 6: Haltekörper
- 7: Halteelement
- 7.1: erstes Halteelement
- 7.2: zweite Halteelement
- 8: erstes Ende
- 9: zweites Ende
- 10: Führungshülse
- 11: Grundkörper
- 12: Schiebeelement
- 13: Langloch
- 14: Führungsdorn
- 15: Haltezapfen
- 16: Verschiebeplatte
- 17: zweiter Kosmetikapplikator
- 18: dritter Kosmetikapplikator
- 19: vierter Kosmetikapplikator
- 20: weiteres Halteelement

## Patentansprüche

1. Kosmetikapplikator (5, 17, 18, 19) zur Applikation einer kosmetischen Substanz, umfassend ein Applikatorelement (3) ausgebildet zum Auftragen der kosmetischen Substanz, und umfassend einen Haltekörper (6), sowie zumindest zwei drahtartig ausgebildete Halteelemente (7, 20), welche an deren ersten Ende (8) mix dem Haltekörper (6), und an deren zweiten Ende (9) mit dem Applikatorelement (3) gekoppelt sind, wobei die zumindest zwei Halteelemente (7, 20) zumindest abschnittsweise in einer mit dem Haltekörper (6) verbundenen oder daran ausgebildeten Führungshülse (10) geführt sind, und wobei zumindest eines der Halteelemente (7, 20) mit dem Haltekörper (6) derart gekoppelt ist, dass dieses in Längsrichtung relativ zum Haltekörper (6) derart verschiebbar ist, dass durch eine Relativverschiebung Position, Form und/oder Ausrichtung des Applikatorelements (3) veränderbar ist.

2. Kosmetikapplikator (5, 17, 18, 19) nach Anspruch 1, wobei zumindest zwei der Halteelemente (7, 20) mit dem Haltekörper (6) derart gekoppelt sind, dass diese in deren Längsrichtung relativ zueinander derart verschiebbar sind, dass durch eine Relativverschiebung Position, Form und/oder Ausrichtung des Applikatorelements (3) veränderbar/einstellbar ist.

3. Kosmetikapplikator (5, 17, 18, 19) nach einem der Ansprüche 1 oder 2, wobei ein erstes Ende (8) zumindest eines Halteelements (7, 20) mit einem linearschiebemechanismus des Haltekörpers linearverschiebbar gekoppelt ist.

4. Kosmetikapplikator (5, 17, 18, 19) nach Anspruch 3, wobei der Linearschiebemechanismus eines Halteelements (7, 20) ein von einer Außenseite des Haltekörpers (6) manuell bedienbares Schiebeelement (12) umfasst.

5. Kosmetikapplikator (5, 17, 18, 19) nach Anspruch 4, umfassend ferner eine Rastvorrichtung welche derart ausgebildet ist, dass das Schiebeelement (12) an vorgegebenen Positionen längs des Haltekörpers (6) einrastbar ist.

6. Kosmetikapplikator (5, 17, 18, 19) nach einem der Ansprüche 1 bis 5, wobei zumindest ein erstes Ende (8) eines der Halteelemente (7.1) mit dem Haltekörper (6) oder einer damit verbundenen oder daran ausgebildeten Führungshülse (10) positionsfest verbunden ist.

7. Kosmetikapplikator (5, 17, 18, 19) nach einem der Ansprüche 1 bis 6, umfassend genau zwei Halteelemente (7.1, 7.2), wobei beide Halteelemente (7.1, 7.2) längsverschiebbar mit dem Haltekörper (6) gekoppelt sind.

8. Kosmetikapplikator (5, 17, 18, 19) nach einem der Ansprüche 1 bis 6, umfassend genau drei Halteelemente (7, 20), wobei zumindest zwei, bevorzugt drei der Halteelemente (7, 20) mit dem Haltekörper (6) längsverschiebbar gekoppelt sind.

9. Kosmetikapplikator (5, 17, 18, 19) nach einem der Ansprüche 1 bis 8, wobei mit dem Haltekörper (6) längsverschiebbar gekoppelte Halteelemente (7, 20) zumindest längs eines ersten Verschiebewegs unabhängig voneinander verschiebbar sind.

10. Kosmetikapplikator (5, 17, 18, 19) nach einem der Ansprüche 1 bis 9, wobei mit dem Haltekörper (6) längsverschiebbar gekoppelte Halteelemente (7, 20) derart miteinander gekoppelt sind, dass eine Längsverschiebung zumindest eines der Halteelemente (20) längs eines zweiten Verschiebewegs eine Längsverschiebung zumindest eines weiteren Halteelements (7) bewirkt.

11. Kosmetikapplikator (5, 17, 18, 19) nach einem der Ansprüche 1 bis 10, wobei der Querschnitt des Halteelements (7, 20) ausgewählt ist aus folgender Gruppe: dreieckig, halbmondförmig, halbkreisförmig, viereckig, quadratisch, rechteckig, elliptisch, halbelliptisch, sternförmig, polygonal.

12. Kosmetikapplikator (5, 17, 18, 19) nach einem der Ansprüche 1 bis 11, wobei einander zugewandte Flächen zweier Halteelemente (7) zueinander komplementäre Konturen aufweisen.

13. Kosmetikbehältnis (1), umfassend einen Behälter (2) zur Aufnahme einer kosmetischen Substanz, und eine zum Verschließen einer Öffnung des Behälters (2) ausgebildete Verschlusskappe (4) mit einem daran, vorzugsweise austauschbar, angebrachten Kosmetikapplikator (5, 17, 18, 19) nach einem der Ansprüche 1 bis 12, wobei der Kosmetikapplikator (5, 17, 18, 19) derart ausgebildet ist, dass das Applikatorelement (3) derart verformbar ist, dass dieses in einer Konfiguration im Behälter (2) aufnehmbar ist.

## Claims

1. Cosmetic applicator (5, 17, 18, 19) for applying a cosmetic substance, comprising an applicator element (3) designed for applying the cosmetic substance and comprising a supporting body (6), and at least two wire-like retaining elements (7, 20), which are coupled at the first end (8) thereof with the supporting body (6) and at the second end (9) thereof with the applicator element (3), wherein the at least two retaining elements (7, 20) are guided at least in sections in a guiding sleeve (10) which is joined to the supporting body (6) or is formed thereon, and wherein at least one of the retaining elements (7, 20) is coupled with the supporting body (6) in such a manner that said retaining element can be displaced in the longitudinal direction relative to the supporting body (6) in such a manner that the position, shape and/or alignment of the applicator element (3) can be modified by a relative displacement.

2. Cosmetic applicator (5, 17, 18, 19) according to claim 1, wherein at least two of the retaining elements (7, 20) are coupled with the supporting body (6) in such a manner that said retaining elements can be displaced relative to one another in the longitudinal direction thereof in such a manner that the position, shape and/or alignment of the applicator element (3) can be modified or adjusted by a relative displacement.

3. Cosmetic applicator (5, 17, 18, 19) in accordance with one of the claims 1 or 2, wherein a first end (8) of at least one retaining element (7, 20) is coupled in a linearly displaceable manner with a linear displacement mechanism of the supporting body.

4. Cosmetic applicator (5, 17, 18, 19) in accordance with claim 3, wherein the linear displacement mechanism of a retaining element (7, 20) comprises a sliding element (12) which can be operated manually from an outside of the supporting body (6).

5. Cosmetic applicator (5, 17, 18, 19) in accordance with claim 4 further comprising a latching device which is designed in such a manner that the sliding element (12) can be latched at predetermined positions along the supporting body (6).

6. Cosmetic applicator (5, 17, 18, 19) in accordance with one of the claims 1 to 5, wherein at least one first end (8) of one of the retaining elements (7.1) is connected in a fixed position to the supporting body (6) or a guiding sleeve (10) which is connected thereto or formed thereon.

7. Cosmetic applicator (5, 17, 18, 19) in accordance with one of the claims 1 to 6, comprising precisely two retaining elements (7.1, 7.2), wherein both retaining elements (7.1, 7.2) are coupled with the supporting body (6) in a longitudinally displaceable manner.

8. Cosmetic applicator (5, 17, 18, 19) in accordance with one of the claims 1 to 6, comprising precisely three retaining elements (7, 20), wherein at least two, preferably three, of the retaining elements (7, 20) are coupled with the supporting body (6) in a longitudinally displaceable manner.

9. Cosmetic applicator (5, 17, 18, 19) in accordance with one of the claims 1 to 8, wherein retaining elements (7, 20) longitudinally displaceably coupled to the supporting body (6) may be displaced at least along a first displacement path independently from one another.

10. Cosmetic applicator (5, 17, 18, 19) in accordance with one of the claims 1 to 9, wherein retaining elements (7, 20) coupled longitudinally displaceably with the supporting body (6) are coupled to each other in such a manner that a longitudinal displacement of at least one of the retaining elements (20) along a second displacement path causes a longitudinal displacement of at least one further retaining element (7).

11. Cosmetic applicator (5, 17, 18, 19) in accordance with one of the claims 1 to 10, wherein the cross-section of the retaining element (7, 20) is selected from the following group:
triangular, half-moon, semi-circular, square, quadratic, rectangular, elliptical, semi-elliptical, star-shaped, polygonal.

12. Cosmetic applicator (5, 17, 18, 19) in accordance with one of the claims 1 to 11, wherein facing faces of two retaining elements (7) comprise contours that are complementary to each other.

13. Cosmetic container (1), comprising a container (2) for receiving a cosmetic substance, and a closure cap (4) designed to close an opening in the container (2) having arranged thereon, preferably interchangeably, a cosmetic applicator (5, 17, 18, 19) in accordance with one of the claims 1 to 12, wherein the cosmetic applicator (5, 17, 18, 19) is designed in such a manner that the applicator element (3) may be deformed in such a manner that said element may be received in a configuration in the container (2).

## Revendications

1. Applicateur de cosmétique (5, 17, 18, 19) pour l'application d'une substance cosmétique, comprenant un élément applicateur (3) constitué pour l'application de la substance cosmétique, et comprenant un corps de retenue (6) ainsi qu'au moins deux éléments de retenue (7, 20), constitués à la façon d'un fil métallique, qui sont couplés au corps de retenue (6) à leur première extrémité (8) et à l'élément applicateur (3) à leur deuxième extrémité (9), les au moins deux éléments de retenue (7, 20) étant guidés au moins par tronçons dans une douille de guidage (10) raccordée au corps de retenue (6) ou constituée dessus, et au moins un des éléments de retenue (7, 20) étant couplé au corps de retenue (6) de telle sorte qu'il peut être déplacé dans la direction longitudinale par rapport au corps de retenue (6) de telle sorte que la position, la forme et/ou l'orientation de l'élément applicateur (3) peut être modifiée par un déplacement relatif.

2. Applicateur de cosmétique (5, 17, 18, 19) selon la revendication 1, au moins deux des éléments de retenue (7, 20) étant couplés au corps de retenue (6) de telle sorte qu'ils peuvent être déplacés dans leur direction longitudinale l'un par rapport à l'autre de telle sorte que la position, la forme et/ou l'orientation de l'élément applicateur (3) peut être modifiée/réglée par un déplacement relatif.

3. Applicateur de cosmétique (5, 17, 18, 19) selon l'une des revendications 1 ou 2, une première extrémité (8) d'au moins un élément de retenue (7, 20) étant couplée à un mécanisme de déplacement linéaire du corps de retenue de façon à pouvoir se déplacer linéairement.

4. Applicateur de cosmétique (5, 17, 18, 19) selon la revendication 3, le mécanisme de déplacement linéaire d'un élément de retenue (7, 20) comprenant un élément de déplacement (12) pouvant être manoeuvré manuellement d'un côté extérieur du corps de retenue (6).

5. Applicateur de cosmétique (5, 17, 18, 19) selon la revendication 4, comprenant également un dispositif d'encliquetage qui est constitué de telle sorte que l'élément de déplacement (12) peut être encliqueté sur des positions prédéfinies le long du corps de retenue (6).

6. Applicateur de cosmétique (5, 17, 18, 19) selon l'une des revendications 1 à 5, au moins une première extrémité (8) d'un des éléments de retenue (7.1) étant raccordée de façon fixe en position au corps de retenue (6) ou à une douille de guidage (10) qui lui est raccordée ou qui est constituée dessus.

7. Applicateur de cosmétique (5, 17, 18, 19) selon l'une des revendications 1 à 6, comprenant précisément deux éléments de retenue (7.1, 7.2), les deux éléments de retenue (7.1, 7.2) étant couplés au corps de retenue (6) de façon déplaçable longitudinalement.

8. Applicateur de cosmétique (5, 17, 18, 19) selon l'une des revendications 1 à 6, comprenant précisément trois éléments de retenue (7, 20), au moins deux, de préférence trois des éléments de retenue (7, 20) étant couplés au corps de retenue (6) de façon déplaçable longitudinalement.

9. Applicateur de cosmétique (5, 17, 18, 19) selon l'une des revendications 1 à 8, des éléments de retenue (7, 20) couplés au corps de retenue (6) de façon déplaçable longitudinalement pouvant être déplacés indépendamment l'un de l'autre au moins le long d'un premier chemin de déplacement.

10. Applicateur de cosmétique (5, 17, 18, 19) selon l'une des revendications 1 à 9, des éléments de retenue (7, 20) couplés au corps de retenue (6) de façon déplaçable longitudinalement étant couplés l'un à l'autre de telle sorte qu'un déplacement longitudinal d'au moins un des éléments de retenue (20) le long d'un deuxième chemin de déplacement entraîne un déplacement longitudinal d'au moins un autre élément de retenue (7).

11. Applicateur de cosmétique (5, 17, 18, 19) selon l'une des revendications 1 à 10, la section transversale de l'élément de retenue (7, 20) étant sélectionnée parmi le groupe suivant : triangulaire, en forme de demi-lune, en forme de demi-cercle, quadrangulaire, carré, rectangulaire, elliptique, semi-elliptique, en forme d'étoile, polygonal.

12. Applicateur de cosmétique (5, 17, 18, 19) selon l'une des revendications 1 à 11, des faces de deux éléments de retenue (7) tournées l'une vers l'autre présentant des contours réciproquement complémentaires.

13. Récipient de cosmétique (1), comprenant un réservoir (2) destiné à recevoir une substance cosmétique, et un capuchon de fermeture (4) constitué pour la fermeture d'une ouverture du réservoir (2) avec un applicateur de cosmétique (5, 17, 18, 19) selon l'une des revendications 1 à 12 qui est mis en place sur le capuchon, de préférence de façon remplaçable, l'applicateur de cosmétique (5, 17, 18, 19) étant constitué de telle sorte que l'élément applicateur (3) est déformable de telle sorte que, dans une configuration, il peut être reçu dans le réservoir (2).
